# EUROPÄISCHE PATENTSCHRIFT

(11) **EP 0 934 760 B1**
(45) Veröffentlichungstag und Bekanntmachung des Hinweises auf die Patenterteilung: **02.05.2003**
(21) Anmeldenummer: 99101871.4
(22) Anmeldetag: 28.01.1999
(51) Int. Cl.: A63B 29/08, B25F 1/02

(54) **Mehrzweckgerät**
Multi-purpose tool
Outil à usage multiple

(30) Priorität: 03.02.1998 AT 17998
(43) Veröffentlichungstag der Anmeldung: 11.08.1999
(73) Patentinhaber: Wurzer, Franz, 6166 Fulpmes, Tirol (AT)
(72) Erfinder: Wurzer, Franz, 6166 Fulpmes, Tirol (AT)
(74) Vertreter: Hefel, Herbert, Dipl.-Ing.

(56) Entgegenhaltungen:
- FR-A- 1 469 196
- FR-A- 2 552 697
- GB-A- 140 940
- US-A- 3 719 179
- US-A- 4 476 597

## Beschreibung

Die Erfindung bezieht sich auf ein Mehrzweckgerät mit austauschbarem Werkzeug, insbesondere für den Berg- und / oder Eissport mit den Merkmalen des Oberbegriffes des Patentanspruches 1.

Solche Mehrzweckgeräte sind bekannt (AT 377 917; EU-PS 77 769; AT 460 U1; DE 295 00 975 U1).

Insbesondere ist in diesem Zusammenhang auf die FR 2 351 761 A zu verweisen, die ein Mehrzweckgerät vergleichbarer Bauart zeigt und beschreibt. Der Werkzeugkopf ist als stehendes U-Profil ausgebildet, und im Steg dieses U-Profiles sind zwei Bohrungen vorgesehen, von welchen die eine Bohrung als Gewindebohrung und die andere Bohrung als Durchsteckbohrung vorgesehen ist. Die Stärke des Teiles des austauschbaren Werkzeuges, das von diesem Werkzeugkopf aufgenommen wird, ist kleiner als die innere Höhe des U-Profiles. Die hier vorhandene Höhendifferenz wird ausgeglichen durch eine Einlageplatte mit zwei Bohrungen, von denen die eine als Gewindebohrung und die andere Bohrung als Durchsteckbohrung zur Aufnahme eines Schraubenkopfes ausgebildet ist. Zur Festlegung des Werkzeuges sind im Werkzeugkopf zwei parallel zueinander liegende Schrauben vorgesehen, die in die genannten Gewindebohrungen eingedreht sind. Bei dieser Konstruktion ist das austauschbare Werkzeug durch das U-Profil positioniert. Für das Festziehen der Schraube sind Inbusschlüssel erforderlich. Die erwähnte Einlageplatte, die vom U-Profil aufgenommen ist, dient dabei als Mutter für die eine Schraube.

Auch die US 4 476 597 A zeigt und beschreibt ein Mehrzweckgerät. Hier wird der Werkzeugkopf durch einen aus Blech gebogenen U-Teil gebildet, wobei der Stiel des Gerätes zwischen den beiden Wangen dieses U-Teiles liegt. Die austauschbaren Werkzeuge werden in die beiden offenen Seiten des U-Teiles eingesteckt und hier mittels Schrauben und Muttern festgelegt. Die Spannkraft dieser Schrau ben preßt die Wangen des U-Teiles zusammen, zwischen welchen die Werkze ge liegen.

Schlußendlich ist noch der Eispickel nach der DE 34 42 933 A1 zu erwähnen. Hier ist der mit dem Stiel verbundene Werkzeugkopf, der gleichzeitig als Hammer ausgebildet ist, geschlitzt gestaltet, wobei die beiden diesen Schlitz begrenzenden Wangen fluchtende Bohrungen aufweisen mit gezahntem Innenrand. In diesen Schlitz wird das austauschbare Werkzeug eingesteckt, das in seinem vom Werkzeugkopf aufnehmenden Teil eine zu den erwähnten Bohrungen korrespondierende Bohrung mit gezahnten Rändern besitzt. Sind Werkzeugkopf und Werkzeug zusammengesteckt, so wird in die erwähnten, deckungsgleich liegenden Bohrungen ein gezahnter Bolzen eingesteckt, der eine zentrale Gewindebohrung aufweist zur Aufnahme einer Spannschraube und der endseitig einen Anschlagbund besitzt. Durch das Anziehen der Schraube wird das Werkzeug mit dem Werkzeugkopf verspannt. Der Fertigungsaufwand für diesen Eispickel ist relativ hoch, was sich auch im Preis für dieses Werkzeug niederschlägt, so daß dieses Werkzeug bislang keinen Eingang auf dem Markt hat finden können.

Aufgabe der Erfindung ist es, ein Gerät der eingangs genannten Art so konstruktiv zu gestalten, daß einerseits seine Herstellung vereinfacht und damit verbilligt wird, ohne jedoch seine Handhabung zu beeinträchtigen. Die Erfindung ist gekennzeichnet durch jene Maßnahmen, die Inhalt und Gegenstand des kennzeichnenden Teiles des Patentanspruches 1 sind.

Um die Erfindung zu veranschaulichen, wird sie anhand von Ausführungsbeispielen näher erörtert, ohne sie dadurch auf das gezeigte Ausführungsbeispiel einzuschränken.

Es zeigen:
- Fig. 1: den Werkzeugkopf in Ansicht,
- Fig. 2: in Seitensicht,
- Fig. 3: in Draufsicht;
- Fig. 4: den Werkzeugkopf mit Erhebung und Gewindebolzen in Ansicht,
- Fig. 5: in Seitensicht und
- Fig. 6: in Draufsicht;
- die Fig. 7 und 8: in Ansicht und Seitensicht ein als Haue ausgebildetes Werkzeug;
- die Fig. 9 und 10: Ansicht und Seitensicht eines als Schaufel ausgebildeten Werk zeuges;
- Fig. 11: den Werkzeugkopf mit zwei Werkzeugen ähnlich jenen nach den Fig. 7 und 9;
- Fig. 12: im Schnitt nach der Linie XII-XII in Fig. 11 und
- Fig. 13: in Draufsicht;
- die Fig. 14 bis 16: verschieden gestaltete Werkzeugköpfe in Ansicht und
- Fig. 17: den Werkzeugkopf nach Fig. 16 in Draufsicht.

Das Mehrzweckgerät besitzt einen Stiel 1, der hier nicht weiters dargestellt ist und an dessen oberem Ende ein Werkzeugkopf 2 festgelegt ist. Dieser Stiel ist herkömmlich gestaltet. Er kann einen runden Querschnitt haben oder einen vieleckigen oder einen Querschnitt, der zwischen diesen beiden Formen liegt. Der Werkzeugkopf 2 ist platten- oder scheibenartig ausgebildet und besitzt zwei ebene, zueinander parallele Anlageflächen 3, 4. In diesem Werkzeugkopf 2 sind zwei nebeneinander liegende Durchsteckbohrungen 5 sowie zwei übereinander liegende, schlitzförmige Öffnungen 6, letztere für die Aufnahme einer Handschlaufe, vorgesehen. Auf diese schlaufenförmigen Öffnungen 6 wird im folgenden nicht weiter eingegangen werden, da sie die Erfindung nicht unmittelbar berühren.

Zwei Werkzeuge, nämlich eine Haue 8 und eine Schaufel 9, wie sie beispielsweise zusammen mit dem Werkzeugkopf 2 verwendet werden, sind in den Fig. 7 bis 10 dargestellt. Unabhängig von der Art des Werkzeuges selbst ist für dieses wesentlich, daß es einen laschenartigen Anlageteil 7 besitzt mit einer schlüssellochartigen Ausnehmung 10. Diese weist einen länglichen Abschnitt auf, der endseitig im vorliegenden Fall in eine sechskantige Erweiterung übergeht.

Zu einem Werkzeugkopf 2 können außer Haue 8 und Schaufel 9 noch andere Werkzeuge vorgesehen werden bzw. können Haue und Schaufel unterschiedlich gestaltet sein. Alle diese zu einem Werkzeugkopf 2 gehörenden Werkzeuge werden als Werkzeugsatz angesehen. Die in den laschenartigen Anlageteilen 7 vorgesehenen schlüssellochartigen Ausnehmungen 10 eines zu einem Mehrzweckgerät gehörenden Werkzeugsatzes sind dabei so angeordnet, daß die Erweiterung der Ausnehmung 10 auf der Seite des eigentlichen Werkzeuges oder diesem Werkzeug abgewandt liegt. Dies ist in den Fig. 7 und 9 veranschaulicht.

In die Durchsteckbohrungen 5 des Werkzeugkopfes 2 (Fig. 4 bis 6) werden Kopfschrauben11 eingesteckt, und zwar zweckmäßigerweise solche handelsüblicher Größe und Form und in der Weise, daß die Köpfe 12 der beiden Kopfschrauben 11 auf verschiedenen Seiten des Werkzeugkopfes 2 liegen. Diese Kopfschrauben 11 sind zweckmäßigerweise am Werkzeugkopf 2 beispielsweise durch eine Verschweißung oder Verklebung festgelegt. Diese Verbindung (Verschweißen oder Verkleben) zwischen Werkzeugkopf 2 und Kopfschrauben 11 wird herstellerseitig vorgenommen, so daß Werkzeugkopf 2, Gewindebolzen und Erhebung einen einheitlichen Bauteil bilden. Die Köpfe 12 bilden nun die Erhebung, die von der Erweiterung der schlüssellochartigen Ausnehmung 10 aufgenommen wird, wenn das Werkzeug montiert ist. Die Weite W des länglichen Abschnittes der Ausnehmung 10 entspricht dem Durchmesser des Gewindebolzens der Kopfschraube 11. Es liegt im Rahmen der Erfindung, anstelle von Kopfschrauben handelsüblicher Größe und Form Spezialschrauben hier einzusetzen.

Die Fig. 11 bis 13 zeigen die am Werkzeugkopf 2 festgelegten beiden Werkzeuge 8 und 9 in verschiedenen Ansichten. Zur Demontage der Werkzeuge werden die auf die Gewindebolzen der Kopfschrauben 11 aufgeschraubten Hutmuttem so weit hochgedreht, daß sie von der Oberfläche des Kopfes 12 der benachbart liegenden Kopfschraube einen Abstand A aufweisen, der zumindest der Stärke S des laschenartigen Anlageteiles 7 entspricht. Nun kann das Werkzeug von der Anlagefläche 3 bzw. 4 des Werkzeugkopfes 2 abgehoben werden, und zwar so weit, daß die Erweiterung der schlüssellochartigen Ausnehmung 10 außer Wirkverbindung mit dem Kopf 12 der benachbart liegenden Kopfschraube 11 gelangt. Nun wird das Werkzeug seitlich etwas versetzt, so daß die Erweiterung der Ausnehmung 10 und die hochgedrehte Hutmutter 13 deckungsgleich liegen, worauf das Werkzeug abgehoben werden kann. Die Montage wickelt sich in umgekehrter Reihenfolge ab. Zur Betätigung der Mutter 13, sowohl zum Lösen wie auch zum Festziehen, dient ein Werkzeug des Werkzeugsatzes, das zu diesem Mehrzweckgerät gehört.

Die Fig. 14 bis 16 zeigen Ansichten verschieden gestalteter Werkzeugköpfe, die sich voneinander im wesentlichen dadurch unterscheiden, daß die schlitzförmigen Öffnungen 6 gegenüber den Durchsteckbohrungen 5 unterschiedlich angeordnet sind.

Vorstehend ist eine besonders zweckmäßige Ausgestaltung der Erfindung gezeigt und beschrieben. Eine vereinfachte Ausgestaltung besteht beispielsweise darin, daß der Werkzeugkopf 2 nur eine Anlagefläche besitzt. Zur Verdrehsicherung kann auch ein einfacher Bolzen angeordnet werden und anstelle einer einzigen schlüssellochartigen Ausnehmung sind nun im Anlageteil 7 zwei Bohrungen angeordnet, was allerdings die Handhabung gegenüber der vorstehend beschriebenen Ausführungsform erschwert, da in einem solchen Fall beim Werkzeugwechsel die Hutmutter stets abgenommen werden muß. Die Erhebung zur Verdrehsicherung kann eine Umfangskontur besitzen, die von der Rotationssymmetrie abweicht, und auf dieser Erhebung selbst kann ein Gewindebolzen festgelegt sein. Gewindebolzen und Verdrehsicherung oder auch die Durchsteckbohrungen 5 können übereinander angeordnet werden. Alle diese Ausführungsformen sind zwar einfach und damit ohne besonderen Aufwand herstellbar, jedoch ist ihre Handhabung gegenüber dem ausführlich anhand der Zeichnung geschilderten Ausführungsbeispiel erschwert, da in all diesen Fällen die Hutmutter abgenommen werden muß, wenn das Werkzeug gewechselt wird. Dadurch, daß die Ausnehmung 10 schlüsselloch-artig ausgebildet wird, genügt es, daß zum Wechseln der Werkzeuge die Hutmutter nur hochgedreht wird, ohne daß sie vom Gewindebolzen abgenommen werden muß. Vorstehend ist von Hutmuttern die Rede. Es liegt im Rahmen der Erfindung, anstelle einer solchen Hutmutter auch einfache Muttern zu verwenden. Die Werkzeugköpfe 2 der vorstehend gezeigten Ausführungsbeispiele besitzen zueinander parallele Anlageflächen 3 und 4. Es ist denkbar, daß anstelle eines solchen plattenartigen Elementes mit parallelen Anlageflächen 3 und 4 für den Werkzeugkopf 2 dieser als keilartiges Element ausgebildet ist, wobei in diesem Falle die Anlageflächen miteinander und mit der Achse des Stieles des Werkzeuges einen spitzen Winkel einschließen. Bei einem solchen keilartigen Element ist auch eine Ausgestaltung möglich, bei der eine Anlagefläche einen spitzen Winkel mit der Achse des Stieles einschließt und die andere Anlagefläche parallel zur Achse des Stieles liegt. Die Ausgestaltung des Werkzeugkopfes 2 in der vorstehend erörterten Art ist vorwiegend abhängig von der Art des Werkzeuges, das mit dem Werkzeugkopf verbunden werden soll.

### Legende zu den Hinweisziffern:

- 1: Stiel
- 2: Werkzeugkopf
- 3: Anlagefläche
- 4: Anlagefläche
- 5: Durchsteckbohrung
- 6: Öffnung
- 7: Anlageteil
- 8: Werkzeug - Haue
- 9: Werkzeug - Schaufel
- 10: Ausnehmung - schlüssellochartig
- 11: Gewindebolzen - Kopfschraube
- 12: Erhebung - Kopf
- 13: Hutmutter

## Patentansprüche

1. Mehrzweckgerät mit austauschbarem Werkzeug (8, 9), insbesondere für den Berg- und / oder Eissport, mit einem Stiel (1) und einem daran befestigten, mindestens ein Werkzeug tragenden Werkzeugkopf (2), wobei Werkzeugkopf und Werkzeug mittels einer Verschraubung miteinander verspannbar sind und der Werkzeugkopf (2) mindestens eine ebene Anlagefläche (3, 4) aufweist, wobei die Anlagefläche (3, 4) mindestens einen Gewindebolzen (11) mit zur Flächennormalen der Anlagefläche (3, 4) paralleler Achse aufweist und das Werkzeug einen zur Anlage am Werkzeugkopf (2) vorgesehenen laschenartigen Anlageteil (7) besitzt, **gekennzeichnet durch** eine neben dem Gewindebolzen (11) an der Anlagefläche (3, 4) vorgesehene Erhebung und der laschenartige Anlageteil (7) des Werkzeuges Ausnehmungen (10) sowohl für den Gewindebolzen (11) als auch für die Erhebung (12) aufweist und auf den Gewindebolzen (11) in an sich bekannter Weise eine die Lage des Werkzeuges (8, 9) gegenüber dem Werkzeugkopf (2) sichernde Mutter (13) aufgeschraubt ist.

2. Mehrzweckgerät nach Anspruch 1, **dadurch gekennzeichnet, daß** die Ausnehmungen (10) zu einer einzigen Ausnehmung zusammengefaßt sind.

3. Mehrzweckgerät nach Anspruch 2, **dadurch gekennzeichnet, daß** die Ausnehmung (10) schlüssellochartig ausgebildet ist mit einem länglichen Abschnitt, dessen Weite (W) dem Durchmesser des Gewindebolzens (11) entspricht und die längliche Ausnehmung in eine Erweiterung übergeht, deren Umfangskontur jener der Erhebung (12) entspricht.

4. Mehrzweckgerät nach Anspruch 1, **dadurch gekennzeichnet, daß** die Höhe der Erhebung (12) etwa der Stärke (S) des laschenartigen Anlageteiles (7) entspricht.

5. Mehrzweckgerät nach Anspruch 1, **dadurch gekennzeichnet, daß** eine gedachte Verbindungslinie der Achsen von Gewindebolzen (11) und Erhebung (12) etwa rechtwinkelig zur Achse des Stieles (1) verläuft.

6. Mehrzweckgerät nach Anspruch 1 oder 4, **dadurch gekennzeichnet, daß** die Erhebung (12) durch den Kopf, vorzugsweise den Sechskantkopf einer Kopfschraube (11) gebildet ist.

7. Mehrzweckgerät nach Anspruch 1, **dadurch gekennzeichnet, daß** der Gewindebolzen (11) Teil einer Kopfschraube ist.

8. Mehrzweckgerät nach einem der Ansprüche 1 bis 7, **dadurch gekennzeichnet, daß** der Werkzeugkopf (2) zwei parallele Anlageflächen (3, 4) aufweist mit zwei nebeneinander liegenden, parallel zueinander vorgesehenen Durchsteckbohrungen (5) und jede der beiden Bohrungen (5) je eine Kopfschraube (11) aufnimmt, wobei die Köpfe (12) der beiden Schrauben (4) bzw. deren Gewindebolzen auf jeweils unterschiedlichen Seiten des Werkzeugkopfes (2) liegen.

9. Mehrzweckgerät nach Anspruch 1, **dadurch gekennzeichnet, daß** die Mutter in an sich bekannter Weise als Hutmutter (13) ausgebildet ist.

10. Mehrzweckgerät nach den Ansprüchen 1 bis 9, **dadurch gekennzeichnet, daß** an beiden Anlageflächen (3, 4) des Werkzeugkopfes (2) je ein laschenartiger Anlageteil (7) eines Werkzeuges (8, 9) anliegt.

11. Mehrzweckgerät nach Anspruch 8, **dadurch gekennzeichnet, daß** die von den Durchsteckbohrungen (5) aufgenommenen Kopfschrauben (11) am Werkzeugkopf (2), beispielsweise durch eine Schweiß- oder Klebverbindung festgelegt sind.

12. Mehrzweckgerät nach den Ansprüchen 1 bis 8, **dadurch gekennzeichnet, daß** die in den laschenartigen Anlageteilen (7) vorgesehenen, schlüssellochartigen Ausnehmungen (10) eines zu einem Gerät gehörenden Werkzeugsatzes so angeordnet sind, daß die Erweiterung der Ausnehmung (10) auf der Seite des Werkzeuges oder dem Werkzeug abgewandt liegt (Fig. 7 und 9).

13. Mehrzweckgerät nach Anspruch 1, **dadurch gekennzeichnet, daß** die Flächennormale der Anlagefläche (3, 4) im wesentlichen rechtwinkelig zur Längsachse des Stieles (1) steht.

## Claims

1. A multi-purpose device with an exchangeable tool (8, 9), in particular for mountaineering and/or ice sports, comprising a handle (1) and a tool head (2) fixed thereto and carrying at least one tool, wherein the tool head and the tool are securable to one another by means of a bolted connection, and the tool head (2) has at least one flat supporting surface (3, 4), wherein the supporting surface (3, 4) is provided with at least one threaded bolt (11) having an axis extending parallel to the plane perpendicular to the supporting surface (3, 4), and the tool has a strip-type supporting part (7) provided for resting against the tool head (2), **characterised by** a projection provided on the supporting surface (3, 4) next to the threaded bolt (11), and the strip-type supporting part (7) of the tool has openings (10) both for the threaded bolt (11) and for the projection (12), and a nut (13), securing the position of the tool (8, 9) in relation to the tool head (2), is screwed onto the threaded bolt (11) in a known manner.

2. A multi-purpose device according to claim 1, **characterised in that** the openings (10) are combined to form a single opening.

3. A multi-purpose device according to claim 2, **characterised in that** the opening (10) is formed in the manner of a keyhole with an elongate portion, the width (W) of which corresponds to the diameter of the threaded bolt (11), and the elongate opening merges into a widened portion, the circumferential contour of which corresponds to that of the projection (12).

4. A multi-purpose device according to claim 1, **characterised in that** the height of the projection (12) corresponds substantially to the thickness (S) of the strip-type supporting part (7).

5. A multi-purpose device according to claim 1, **characterised in that** an imaginary line connecting the axis of the threaded bolt (11) and the projection (12) extends substantially at right angles to the axis of the handle (1).

6. A multi-purpose device according to claim 1 or 4, **characterised in that** the projection (12) is formed by the head, preferably the hexagon head, of a cap screw (11).

7. A multi-purpose device according to claim 1, **characterised in that** the threaded bolt (11) is part of a cap screw.

8. A multi-purpose device according to any one of claims 1 to 7, **characterised in that** the tool head (2) has two parallel supporting surfaces (3, 4) with two through holes (5) lying side by side and arranged parallel to one another, and each of the two holes (5) receives a cap screw (11), the heads (12) of the two screws (4) and their threaded bolts lying on different sides of the tool head (2).

9. A multi-purpose device according to claim 1, **characterised in that** the nut is formed as a cap nut (13) in a known manner.

10. A multi-purpose device according to claims 1 to 9, **characterised in that** a strip-type supporting part (7) of a tool (8, 9) rests against each of the supporting surfaces (3, 4) of the tool head (2).

11. A multi-purpose device according to claim 8, **characterised in that** the cap screws (11) held in the through holes (5) are secured to the tool head (2), e.g. by a welded or glued connection.

12. A multi-purpose device according to claims 1 to 8, **characterised in that** the keyhole-type openings (10) provided in the strip-type supporting parts (7) of a set of tools belonging to a device are arranged so that the widened portion of the opening (10) lies on the side of the tool or is remote from the tool (figs. 7 and 9).

13. A multi-purpose device according to claim 1, **characterised in that** the plane perpendicular to the supporting surface (3, 4) extends substantially at right angles to the longitudinal axis of the handle (1).

## Revendications

1. Appareil polyvalent avec un outil (8, 9) remplaçable, en particulier pour les sports de montagne et sur glace, avec un pied (1) et une tête d'outil (2) qui y est fixée et qui porte au moins un outil, la tête d'outil et l'outil pouvant être déformés ensemble par un vissage et la tête d'outil (2) présentant au moins une surface d'appui (3, 4) plane, la surface d'appui (3, 4) présentant au moins un boulon fileté (11) avec un axe parallèle à la normale de la surface de la surface d'appui (3, 4) et l'outil possédant une partie d'appui (7) en forme de collier prévue pour l'appui sur la tête d'outil (2),
**caractérisé en ce qu'**
un bossage est prévu sur la surface d'appui (3, 4) à côté du boulon fileté (11), et la partie d'appui (7) en forme de collier de l'outil présente des creux (10) aussi bien pour le boulon fileté (11) que pour le bossage (12), et un écrou (13) maintenant la position de l'outil (8, 9) par rapport à la tête d'outil (2) est vissé sur le boulon fileté (11) d'une façon en soi connue.

2. Appareil polyvalent selon la revendication 1,
**caractérisé en ce que**
les creux (10) sont rassemblés en un seul creux.

3. Appareil polyvalent selon la revendication 2,
**caractérisé en ce que**
le creux (10) est formé à la manière d'un trou de serrure avec un segment allongé dont la largeur (W) correspond au diamètre du boulon fileté (11) et le creux allongé se transforme en un élargissement dont le contour périphérique correspondant à celui de l'élévation (12).

4. Appareil polyvalent selon la revendication 1,
**caractérisé en ce que**
la hauteur du bossage (12) correspond approximativement à l'épaisseur (S) de la partie d'appui (7) en forme de collier.

5. Appareil polyvalent selon la revendication 1,
**caractérisé en ce qu'**
une ligne de liaison imaginaire des axes du boulon fileté (11) et du bossage (12) s'étend approximativement en angle droit par rapport à l'axe de pied (1).

6. Appareil polyvalent selon la revendication 1 ou 4,
**caractérisé en ce que**
le bossage (12) est formée par la tête, de préférence par la tête à six pans d'une vis à tête (11).

7. Appareil polyvalent selon la revendication 1,
**caractérisé en ce que**
le boulon fileté (11) est une partie d'une vis à tête.

8. Appareil polyvalent selon l'une des revendications 1 à 7,
**caractérisé en ce que**
la tête d'outil (2) présente deux surfaces d'appui (3, 4) parallèles avec deux forures traversantes (5) placées l'une à côté de l'autre et prévues parallèles l'une à l'autre et chacune des deux forures (5) reçoit une vis à tête (11) à chaque fois, les têtes (12) des deux vis (4) ou leurs boulons filetés reposant à chaque fois sur des côtés différents de la tête d'outil (2).

9. Appareil polyvalent selon la revendication 1,
**caractérisé en ce que**
l'écrou est formé en tant qu'écrou borgne (13) d'une manière en soi connue.

10. Appareil polyvalent selon l'une des revendications 1 à 9,
**caractérisé en ce que**
sur les deux surfaces d'appui (3, 4) de la tête d'outil (2) à chaque fois s'appuie une partie d'appui (7) en forme de collier d'un outil (8, 9).

11. Appareil polyvalent selon la revendication 8,
**caractérisé en ce que**
les vis à tête (11) reçues par les forures traversantes (5) sur la tête d'outil (2) sont maintenues par exemple au moyen d'une liaison par soudage ou par collage.

12. Appareil polyvalent selon l'une des revendications 1 à 8,
**caractérisé en ce que**
les creux (10) - formés à la manière d'un trou de serrure et prévus dans les parties d'appui (7) en forme de collier - d'un jeu d'outils faisant partie de l'appareil sont disposés de telle manière que l'élargissement du creux (10) se trouve du côté de l'outil ou opposé à l'outil (figures 7 et 9).

13. Appareil polyvalent selon la revendication 1,
**caractérisé en ce que**
la normale de la surface de la surface d'appui (3, 4) se trouve pratiquement à angle droit par rapport à l'axe longitudinal du pied (1).
